# EUROPÄISCHE PATENTSCHRIFT

(11) **EP 0 550 733 B1**
(45) Veröffentlichungstag und Bekanntmachung des Hinweises auf die Patenterteilung: **08.05.1996**
(21) Anmeldenummer: 92916577.7
(22) Anmeldetag: 28.07.1992
(51) Int. Cl.: A44B 11/25, B60R 22/10

(54) **GURTSCHLOSS MIT EINER SICHERHEITSGURTANORDNUNG**
BELT BUCKLE WITH A SAFETY BELT ARRANGEMENT
BOUCLE DE CEINTURE AVEC SYSTEME DE SECURITE

(30) Priorität: 29.07.1991 DE 4125028
(43) Veröffentlichungstag der Anmeldung: 14.07.1993
(73) Patentinhaber: VAN RIESEN GmbH + CO, D-25462 Rellingen (DE)
(72) Erfinder: VAN RIESEN, Reiner, D-2200 Elmshorn (DE)
(74) Vertreter: Wilcken, Thomas, Dipl.-Ing.
(86) Internationale Anmeldenummer: DE9200613
(87) Internationale Veröffentlichungsnummer: WO9302582

(56) Entgegenhaltungen:
- EP-A- 0 105 972
- EP-A- 0 347 505
- DE-A- 2 849 905
- FR-A- 2 426 587
- US-A- 3 584 896
- US-A- 3 894 768
- US-A- 3 912 329

## Beschreibung

Die Erfindung geht aus von einem Gurtschloß mit einer Sicherheitsgurtanordnung gemäß dem Oberbegriff des Patentanspruches 1.

In dem DE-Gebrauchsmuster 89 07 836 ist ein Gurtschloß mit einer Sicherheitsgurtanordnung der vorstehend angegebenen Art beschrieben. Es besteht aus einem dreiteiligen Gurtschloß, nämlich aus einer mittels einer Taste betätigbaren Schließeinrichtung und aus zwei Endstücken für die Führung und Halterung der Gurtbänder, sowie aus einer Gurtanordnung, bei der die beiden Schultergurte an der Stelle ihres Durchlaufes durch die Endstücke ohne Unterbrechung in den Beckengurt übergehen. Des weiteren umfaßt die Gurtanordnung noch einen Schrittgurt, der an der Schließeinrichtung des Gurtschlosses befestigt ist.Alle Gurte sind andererseits am Kindersicherheitssitz festgelegt.

Bei diesem bekannten Gurtsicherungssystem für Kindersicherheitssitze in Kraftfahrzeugen besteht eine erhebliche Verletzungsgefahr für das gesicherte Kind. Im Belastungsfall, das heißt bei einem Unfall oder einem Bremsfall, kann der Schrittgurt der Gurtanordnung zu einer Verletzung des Kindes im Genitalbereich führen, wenn der Sicherheitssitz selbst nicht ordnungsgemäß befestigt worden ist und/oder das Kind aufgrund seiner üblichen Bewegungen eine ungünstige Lage in dem meistens als Schalensitz ausgebildeten Sicherheitssitz eingenommen hat. Eine weitere Verletzungsgefahr des Kindes besteht darin, daß es sich trotz vorschriftsmäßig eingestellter und angelegter Gurtanordnung im Beckengurtbereich einklemmen kann, weil das gesamte Gurtschloß beispielsweise durch die üblichen Bewegungen des Kindes in seinem Sitz, z.B. durch Nachvornebeugen, nach unten rutschen kann, wodurch der Beckengurt sehr stramm wird. Gleichzeitig erhalten dadurch die beiden Schultergurte ein zu großes Spiel, womit der Sicherheitseffekt dieser Gurte zu einem großen Teil verlorengeht und auch dadurch die Verletzungsgefahr des Kindes im Belastungsfall erhöht ist. Des weiteren ist die Bedienung dieses Gurtschlosses umständlich, denn es müssen drei Schloßteile in der richtigen Reihenfolge zusammengesteckt werden, nämlich zuerst die beiden Endstücke für die Gurte, die dann gemeinsam in die Schließeinrichtung eingesteckt werden. Dabei erfordert das Zusammenhalten der beiden Endstücke eine gewisse Geschicklichkeit, weil mit der anderen Hand die Schließeinrichtung mit dem Schrittgurt gesucht, ergriffen und gehalten werden muß. Auch bedingt die Größe dieses bekannten Gurtschlosses eine gewisse Umständlichkeit in der Handhabung des Sicherheitsgurtsystems.

Die Aufgabe der Erfindung besteht darin, ein Gurtschloß mit Sicherheitsgurtanordnung der einleitend angeführten Art so zu verbessern, daß zum besseren Schutz des Kindes in seinem Sitz die Einstellung der vorschriftsmäßig angelegten Sicherheitsgurteinrichtung sowohl im Belastungsfall als auch im Nichtbelastungsfall bei Erhaltung eines angenehmen Anschnallgefühls im wesentlichen nicht veränderbar ist, daß die Bedienung des Gurtschlosses noch weiter vereinfacht und daß die gesamte Gurtsicherungseinrichtung noch kompakter ausgebildet und billiger herstellbar ist.

Die Lösung der Aufgabe ist in dem Patentanspruch 1 angegeben.

Die erfindungsgemäße Sicherheitsgurteinrichtung vermindert die Verletzungsgefahr des Kindes in seinem Sicherheitssitz erheblich. Eine Verletzung und/oder Schmerzentwicklung im Genitalbereich ist wegen des Wegfalls des Schrittgurtes nicht mehr möglich. Auch kann das Gurtschloß selbst trotz der üblichen Bewegungen des Kindes in seinem Sitz im Gurtsystem nicht mehr nach unten verrutschen, weil ein Schultergurt unmittelbar an dem Beckengurt befestigt ist. Dadurch ist es auch vermieden, daß sich das Kind durch unbeabsichtigtes Engerwerden von Gurtabschnitten selbst einklemmen und verletzen kann. Die einmal eingestellte Einstellung der vorschriftsmäßig angelegten Gurteinrichtung verändert sich somit nicht und gewährleistet daher einen optimalen Schutz des Kindes. Gleichzeitig erlaubt die vorschriftsmäßig angelegte Gurteinrichtung dem gesicherten Kind ausreichend Bewegung, so daß das Kind nicht das unangenehme Gefühl hat, mehr oder weniger unbeweglich angeschnallt zu sein. Weiterhin ist die gesamte Gurtsicherungseinrichtung einfacher und kompakter aufgebaut sowie billiger herstellbar. Es entfallen ein Gurt-Endstück, da der betreffende Schultergurt direkt am Beckengurt befestigt ist, und der Schrittgurt. Dadurch ist die Baugröße des Gurtschlosses erheblich verringert. Die Bedienung des Gurtschlosses ist ebenfalls schneller und einfacher durchführbar, da nur noch ein Gurt-Endstück in die Schließeinrichtung eingesteckt zu werden braucht, so daß ein vorheriges Zusammenstecken von Gurt-Endstücken miteinander ebenfalls entfällt.

Bevorzugte Ausführungsformen der Erfindung sind in den Unteransprüchen angeführt. Das einzige Gurt-Endstück weist auf seiner Unterseite in einer Vertiefung einen Steg auf, an dem das Ende des die Schlaufe bildenden Schultergurtes befestigt ist. Dies erlaubt ein einfaches Anbringen des Schultergurtes. Des weiteren weist das GurtEndstück auf seiner Oberseite einen Bügel auf, der zusammen mit der oberen Fläche des Endstückes einen richtungsstabilisierenden Durchlaufschlitz für den Schultergurt bildet. Hierdurch wird ein sicheres Durchlaufen des Schultergurtes durch den geneigten Gurtführungsschlitz des Gurt-Endstückes gewährleistet.

Die Erfindung ist nachstehend anhand eines in den anliegenden Zeichnungen dargestellten Ausführungsbeispieles näher erläutert. Es zeigen:
- Figur 1: eine Aufsicht auf das Gurtschloß mit der teilweise strichpunktiert dargestellten Sicherheitsgurtanordnung,
- Figur 2: eine im wesentlichen geschnittene Darstellung nach der Linie II-II in Figur 1.

Gemäß Figur 1 besteht die Sicherheitsgurteinrichtung aus dem Gurtschloß 1, das sich aus einer Schließeinrichtung 2 und aus einem einzigen Endstück 3 zusammensetzt, sowie aus einer allgemein mit 4 bezeichneten Gurtanordnung. Die Schließeinrichtung 2 ist von üblicher Bauart, so daß sie nicht in allen Einzelheiten erläutert ist. Sie besitzt eine druckbetätigte Taste 5, um das Endstück 3 von der Schließeinrichtung 2 in üblicher Weise lösen zu können. Das Endstück 3 besitzt hierzu eine übliche Zunge 6, die in die Schließeinrichtung 2 eingesteckt wird. Auf der der Steckseite der Schließeinrichtung 2 gegenüberliegenden Seite ist die Schließeinrichtung mit einem Schlitz 7 zur Aufnahme eines Gurtendes versehen.

Das einzige Endstück 3, welches in die Schließeinrichtung 2 eingesteckt wird und zur Führung und Halterung eines Gurtes der Gurtanordnung 4 dient, umfaßt die schon erwähnte Schloßzunge 6 sowie ein im wesentlichen quadratisches oder rechteckiges Bauteil 8 aus Kunststoff, das einen Gurtführungsschlitz 9 aufweist, der wiederum zur Mittellängsachse 10 der Schließeinrichtung 2 geneigt verläuft. Wie Figur 1 zeigt, ist der Führungsschlitz 9 so gelegt, daß er die Achse 10 bei diagonalem Verlauf in dem Bauteil 8 schneidet, um so eine wenigstens annähernd gleichmäßige Gurtzugbelastung auf die Schließeinrichtung 2 auszuüben. Das Endstück 3 selbst ist so ausgebildet, daß es wenigstens annähernd einen geraden Verlauf aufweist, wie es aus Figur 1 zu erkennen ist. Des weiteren umfaßt das Endstück 3 auf seiner Oberseite einen Bügel 11, der zusammen mit dem oberen Flächenbereich des Endstückes 3 einen Schlitz 12 bildet, der besser aus Figur 2 zu erkennen ist. Der Bügel 11 ist in bezug auf Figur 1 im oberen Randbereich des Endstückes 3 vorgesehen und verläuft zu der erwähnten Längsachse 10 der Schließeinrichtung 2 im wesentlichen parallel oder etwas geneigt (Figur 1). Der so gebildete Durchlaufschlitz 12 wirkt für den durch ihn hindurchlaufenden Gurtbandabschnitt in bezug auf den diagonalen Führungsschlitz 9 richtungsstabilisierend. Somit ist ein Verklemmen des Gurtrandes in den Enden des Gurtführungsschlitzes 9 vermieden.

Die Gurtanordnung 4 besteht grundsätzlich aus einem Beckengurt 13 sowie aus einem Schultergurt 14. Der Beckengurt 13 besteht vorzugsweise aus einem einteiligen Beckengurtband 15, dessen eines Ende in dem Schlitz 7 der Schließeinrichtung 2 befestigt ist und dessen anderes Ende an einem Ösenteil 16 befestigt ist, wie Figur 1 zeigt. Der Schultergurt 14 besteht aus einem langen, einteiligen Gurtband 17, das im gezeigten Beispiel in einem Versteller 18 längenverstellbar befestigt ist, so daß das Gurtband 17 auf einfache Weise eingestellt werden kann. Der Versteller 18 ist an sich bekannt und daher nur schematisch angedeutet. Der Versteller 18 ist seinerseits und in funktioneller Fortsetzung des Gurtbandes 17 an einem relativ kurzen Gurtbandstück 19 befestigt, welches wiederum mit dem Beckengurtband 15 mittels einer Naht 20 verbunden ist. Anstelle einer Nahtverbindung 20 kann auch eine Schlaufenbildung des Schultergurtbandstückes 19 vorgesehen sein, so daß der Schultergurt 14 je nach Anwendungsfall einen gewissen seitlichen Einstellspielraum hat.

Das Schultergurtband 17 ist andererseits an dem Endstück 3 gehaltert und durch dieses Bauteil hindurchgeführt, so daß es unter Bildung eines kleinen Beckengurtabschnittes zu dem Ösenteil 16 verläuft und unter Bildung eines Schlaufenabschnittes 21 zu dem Endstück 3 zurückverläuft, woran es dann befestigt ist. Die Schlaufe 21 sowie die Befestigung des entsprechenden Gurtbandendes ist besser aus Figur 2 zu erkennen. Das Ösenteil 16 weist einen unteren Stegteil 22 auf, der von der Schlaufe 21 umgriffen wird.

Es ist klar, daß eine Zugbelastung an dem durch das Endstück 3 verlaufenden Längenteil des Gurtbandes 17 dazu führt, daß sich die Schlaufe 21 nach dem Prinzip eines Flaschenzuges verkleinert, wodurch das Beckengurtband 15 im Belastungsfall gestrafft wird und eine sichere Rückhaltefunktion ausübt. Des weiteren kann das Gurtschloß 1 im Nichtbelastungsfall nicht nach unten verrutschen, weil es daran durch das festgenähte andere Ende des kurzen Gurtstückes 19 des Schultergurtes 14 gehindert wird. Es kann somit keine übergroße Lose im gesamten Schultergurt entstehen.

Figur 2 zeigt, daß das Endstück 3 für das Schultergurtband 17 auf seiner Unterseite eine Vertiefung 23 aufweist, in welcher ein Befestigungssteg 24 für die Anbringung des Endbereiches des Gurtbandes 17 vorgesehen ist. Das entsprechende Schultergurtbandende ist um den Steg 24 herumgelegt und dann mittels einer Nahtverbindung 25 befestigt. Alternativ können aber auch andere Befestigungsmöglichkeiten für das Ende des Schultergurtbandes 17 an dem Endstück 3 vorgesehen sein. Des weiteren kann das Ösenteil 16 mit einem Schutzbügel 26 versehen sein, um einen sicheren Durchlauf des die Schlaufe 21 bildenden Gurtabschnittes des in diesem Bereich als Beckengurt wirkenden Gurtbandes 17 des Schultergurtes 14 zu gewährleisten. Schließlich sei noch angeführt, daß auch das lange Gurtband 17 des Schultergurtes 14 auf seinem anderen Vorderabschnitt mit einem Versteller 18 ausgerüstet sein kann. Das Gurtband 17 kann dabei in seinem oberen Bereich nochmals geteilt und mit beiden oberen Enden am Kinderstiz befestigt sein. Auch kann der Beckengurt geteilt ausgebildet und am Kindersitz befestigt sein.

## Patentansprüche

1. Gurtschloß mit einer Sicherheitsgurtanordnung aus Schultergurt und Beckengurt für Kindersicherheitssitze in Kraftfahrzeugen, wobei das Gurtschloß (1) aus einer Schließeinrichtung (2) und einer damit verriegelbaren Steckeinrichtung (3) mit zur Mittellängsachse der Schließeinrichtung geneigt verlaufendem Gurtführungsschlitz (9) für den Durchlauf eines Abschnittes des Schultergurtes besteht, dadurch gekennzeichnet, daß die Steckeinrichtung des Gurtschlosses (1) aus einem einzigen Gurt-Endstück (3) besteht, dessen geneigter Gurtführungsschlitz (9) die Mittellängsachse (10) der Schließeinrichtung (2) schneidet, daß das eine Ende des Beckengurtes (13) an der Schließeinrichtung (2) des Gurtschlosses (1) befestigt und nahe dieser Befestigungsstelle der Schultergurt (14) einerseits an dem Beckengurt (13) befestigt ist und daß das andere Ende des Beckengurtes (13) an einem Ösenteil (16) und der Schultergurt (14) andererseits nach seinem Durchlauf durch den geneigten Gurtführungsschlitz (9) des Gurt-Endstückes (3) unter Bildung einer längenveränderbaren Schlaufe (21) durch das Ösenteil (16) hindurch zu dem einzigen Gurt-Endstück (3) zurückverläuft und daran befestigt ist.

2. Gurtschloß nach Anspruch 1, dadurch gekennzeichnet, daß das Gurt-Endstück (3) auf seiner Unterseite in einer Vertiefung (23) einen Steg (24) aufweist, an dem das Ende des die Schlaufe (21) bildenden Abschnittes des Schultergurtes (14) befestigt ist.

3. Gurtschloß nach Anspruch 1, dadurch gekennzeichnet, daß das Gurt-Endstück (3) auf seiner Oberseite im oberen Randbereich einen Bügel (11) aufweist, der zusammen mit dem ihm zugekehrten oberen Flächenbereich des Endstückes (3) einen richtungsstabilisierenden Durchlaufschlitz (12) für den Schultergurt (14) bildet.

4. Gurtschloß nach Anspruch 1, dadurch gekennzeichnet, daß der geneigte Gurtführungsschlitz (9) des im wesentlichen viereckig ausgebildeten Gurt-Endstückes (3) darin diagonal verlaufend angeordnet ist.

5. Gurtschloß nach Anspruch 1, dadurch gekennzeichnet, daß der der Schließeinrichtung (2) des Gurtschlosses (1) zugeordnete Abschnitt (19) des Schultergurtes (14) an dem Beckengurt (13) angenäht oder mittels einer Schlaufe daran befestigt ist.

6. Gurtschloß nach Anspruch 1, dadurch gekennzeichnet, daß der Schultergurt (14) im wesentlichen aus einem einteiligen Gurtband (17) besteht das im oberen Bereich des Kindersicherheitssitzes längsbeweglich führbar ist, und daß einer der beiden so gebildeten vorderen Schultergurtabschnitte mit einem die Länge des Schultergurtes (14) einstellenden Versteller (18) versehen ist.

## Claims

1. A belt buckle with a safety belt arrangement comprising a shoulder belt and waist belt for child safety seats in vehicles, said belt buckle (1) comprising a locking device (2) and lockable with this, an insert device (3) with a belt guiding slit (9) running inclined to the middle logitudinal axis of the locking device for the passing through of a section of the shoulder belt, characterized in that the insert device of the belt buckle (1) comprises a single belt end piece (3) whose inclined belt guiding slit (9) cuts the middle longitudinal axis (10) of the locking device (2), that the one end of the waist belt (13) is attached to the locking device (2) of the belt buckle (1) and in the region of this attachment position, the shoulder belt (14) is on the one hand attached to the waist belt (13) and that the other end of the waist belt (13) is attached to an eyelet piece (16) and the shoulder belt (14) on the other hand, after its passing through the inclined belt guiding slit (9) of the belt end piece (3), forming a loop (21) changeable in length, runs through the eyelet piece (16) and runs back to the single belt end piece (3) to which it is attached.

2. A belt buckle according to claim 1, characterised in that the belt end piece (3) comprises on its underside, in a recess (23), a web (24) to which the end of the section of the shoulder belt (14) forming the loop (21) is attached.

3. A belt buckle according to claim 1, characterised in that the belt end piece (3) comprises on its upper side in the upper edge region a bow (11), which together with the upper surface of the end piece (3) which faces it, forms a direction stabilising pass-through slit (12) for the shoulder belt (14).

4. A belt buckle according to claim 1, characterised in that the inclined belt guiding slit (9) of the essentially rectangularly formed belt end piece (3) is arranged diagonally running within said belt end piece.

5. A belt buckle according to claim 1, characterised in that the section (19) of the shoulder belt (14), associated with the locking device (2) of the belt buckle (1) is stitched on to the waist belt (13) or attached to this by way of a loop.

6. A belt buckle according to claim 1, characterised in that the shoulder belt (14) is comprised essentially of a one piece belt strap (17) which can be guided in a longitudinally movable manner in the upper region of the child safety seat, and that one of the two so formed front sections of the shoulder belt is provided with an adjuster (18) which sets the length of the shoulder belt (14).

## Revendications

1. Boucle de ceinture associée à un système de ceinture de sécurité constitué par une ceinture-baudrier et une ceinture abdominale pour des sièges de sécurité pour enfants dans des véhicules automobiles, la bouche de ceinture (1) étant constituée par un dispositif de fermeture (2) et un dispositif enfichable (3) pouvant être verrouillé avec le précédent et comportant une fente (9) de guidage de ceinture, qui est inclinée par rapport à l'axe médian longitudinal du dispositif de fermeture, pour le passage d'une partie de la ceinture-baudrier, caractérisée en ce que le dispositif enfichable de la bouche de ceinture (1) est constitué par une pièce terminale unique de ceinture (3), dont la fente inclinée (9) de guidage de ceinture coupe l'axe médian longitudinal (10) du dispositif de fermeture (2), en ce qu'une extrémité de la ceinture abdominale (13) est fixée au dispositif de fermeture (2) de la bouche de ceinture (1) et, à proximité de ce point de fixation, la ceinture-baudrier (14) est fixée, d'un côté, à la ceinture abdominale, et en ce que l'autre extrémité de la ceinture abdominale (13) est raccordée à un élément formant oeillet (16) et la ceinture-baudrier (14), de l'autre côté, après être passée à travers la fente inclinée (9) de guidage de ceinture, que comporte la pièce terminale de ceinture (3), revient en passant dans l'élément formant oeillet (16) à la pièce terminale unique de ceinture (3) et est fixée à celle-ci, en formant une bouche (21) de longueur variable.

2. Bouche de ceinture selon la revendication 1, caractérisée en ce que la pièce terminale de ceinture (3) possède sur sa face inférieure, dans un renfoncement (23), une barrette (24) à laquelle est fixée l'extrémité de la partie, qui forme la bouche (21), de la ceinture-baudrier (14).

3. Boucle de ceinture selon la revendication 1, caractérisée en ce que la pièce terminale de ceinture (3) possède sur sa face supérieure, dans la région du bord supérieur, un étrier (11) qui forme, conjointement avec la partie de surface supérieure de ladite pièce terminale (3), tournée vers l'étrier, une fente de passage (12), qui stabilise la direction de passage, pour la ceinture-baudrier (14).

4. Bouche de ceinture selon la revendication 1, caractérisée en ce que la fente inclinée (9) de guidage de ceinture, que comporte la pièce terminale de ceinture (3) réalisée sous une forme essentiellement quadrangulaire, est disposée en diagonale dans cet élément terminal.

5. Boucle de ceinture selon la revendication 1, caractérisée en ce que la partie (19) de la ceinture-baudrier (14), qui est associée au dispositif de fermeture (2) de la boucle de ceinture (1), est cousue sur la ceinture abdominale (13) ou est fixée à celle-ci à l'aide d'une boucle.

6. Boucle de ceinture selon la revendication 1, caractérisée en ce que la ceinture-baudrier (14) est constituée essentiellement par une sangle en un seul élément (17), qui peut être guidée, avec possibilité de déplacement longitudinal, dans la région supérieure du siège de sécurité pour enfant et en ce que l'une des deux parties avant ainsi formées de la ceinture-baudrier comporte un dispositif de réglage (18) qui règle la longueur de la ceinture-baudrier (14).
